# EUROPÄISCHE PATENTSCHRIFT

(11) **EP 0 130 511 B1**
(45) Veröffentlichungstag und Bekanntmachung des Hinweises auf die Patenterteilung: **14.06.1989**
(21) Anmeldenummer: 84107230.9
(22) Anmeldetag: 23.06.1984
(51) Int. Cl.: H01H 50/60

(54) **Elektromagnetisches Relais mit Umschaltfeder**
Electromagnetic relay with a change-over contact spring
Relais électromagnétique avec un ressort de contact inverseur

(30) Priorität: 28.06.1983 DE 3323266
(43) Veröffentlichungstag der Anmeldung: 09.01.1985
(73) Patentinhaber: Hengstler GmbH Geschäftsbereich Haller-Relais, D-78561 Wehingen (DE)
(72) Erfinder: Rudolf, Reiner, D-7203 Fridingen (DE)
(74) Vertreter: Riebling, Peter, Dr.-Ing.

(56) Entgegenhaltungen:
- EP-A- 0 038 727
- WO-A-81/03578
- DE-U- 8 235 283
- FR-A- 2 505 551
- US-A- 2 896 045

## Beschreibung

Die Erfindung betrifft ein elektromagnetisches Relais mit einem Antriebssystem mit Erregerspule und Jochblechen, die mit einem schwenkbaren Anker einen geschlossenen magnetischen Kreis bilden, wobei eine Umschaltfeder, deren Kontaktstücke mit feststehenden Kontakten an einem Kontaktträgerhalter zusammenwirken in unmittelbarer Nähe des Ankers angeordnet und mit diesem verbunden ist.

Ein aus der auf den gleichen Anmelder zurückgehenden WO 81/03578 bekanntes Relais ist bistabil ausgebildet und der Anker ist als bewegliche Wippe ausgestaltet. Die an der Wippe angeordnete Umschaltfeder zusammen mit der Wippe selbst bildet eine beträchtliche Masse. Der Massenschwerpunkt der gesamten Anordnung befindet sich nicht im Drehpunkt, sondern entfernt davon, wodurch ein erhöhtes Massenträgheitsmoment entsteht und das Schaltverhalten des Relais schwerer optimierbar ist.

Bei einem weiteren bekannten Relais gemäß der DE-U-8 235 283 ist die Umschaltfeder ebenfalls in unmittelbarer Nähe des Ankers angeordnet und mit diesem verbunden, aber nachteiligerweise jedoch nicht auswechselbar augestaltet.

Ein weiterhin bekanntes Relais aus der EP-A-0 038 727 sieht einen an Zapfen schwenkbar gelagerten Anker vor mit am Anker angeordneten Umschaltfedern und mit einem in der Nähe des Ankers angeordneten Kontaktträgerhalter, wobei jedoch auch hier die Umschaltfedern nicht ohne weiteres auswechselbar sind.

Das Auswechseln der Umschaltfeder ist bereits aus der FR-A-2 505 551 bekannt, wobei jedoch die Schaltfeder mit angespritztem Fußstück aus Kunststoff in einer zugeordneten Öffnung des Relaisgehäuses verdrehungssicher und verschiebungsgesichert lösbar befestigt ist. Hierbei entstehen wegen der damit verbundenen Länge der Schaltfeder in Verbindung mit einem vom Anker ausgehenden Stößel relativ große Massenträgheitsmomente. Wegen der Anordnung der Umschaltfeder im Bereich des Stößels gestaltet sich auch das Auswechseln der Umschaltfeder relativ schwierig, da der Stößel mit der Umschaltfeder in Eingriff steht.

Beim Relais nach der US-A-2 896 045 ist bereits die Schaltfeder am Anker verdrehungssicher und verschiebungsgesichert lösbar befestigt, insbesondere mit einer Federklammer, wobei die Umschaltfeder einzelne Ausnehmungen aufweist und zwischen mit entsprechenden Zapfen versehene Platten angeordnet ist. Hierdurch gestaltet sich das Auswechseln der Umschaltfeder jedoch schwierig und außerdem entstehen wegen der Platten, an denen die Umschaltfeder gelagert ist, relativ große Massenträgheitsmomente.

Die vorliegende Erfindung hat sich die Aufgabe gestellt, bei einem Relais der eingangs genannten Art für eine leichte Auswechselbarkeit der Umschaltfeder zu sorgen.

Zur Lösung der gestellten Aufgabe weist die Umschaltfeder ein angespritztes Fußstück aus Kunststoff auf, welches in einer zugeordneten Öffnung des Ankers verdrehungs- und verschiebungsgesichert lösbar befestigt ist.

Die Umschaltfeder ist hierbei mit einer radial und axial wirkenden Sicherung am Anker befestigt. Die vorliegende Erfindung ist also sowohl für monostabile als auch für bistabile Relais einsetzbar, d. h., der Anker kann aus einem Metallteil bestehen (z. B. für ein monostabiles Relais), während bei einem bistabilen Relais der Anker als schwenkbare Wippe ausgebildet ist, die zwischen einander gleichen Ankerplatten einen Permanentmagneten aufweist. Die lösbare Befestigung der Umschaltfeder am Anker oder an der Wippe kann hierbei auf verschiedenartige Weise gelöst werden. Wichtig ist nur, daß eine radiale und axiale Verschiebungssicherung gewährleistet ist. Hierdurch ist es beispielsweise möglich, ein Relais baukastenartig aufzubauen und eine Umschaltfeder besonderer Konstruktion gegen eine andere Umschaltfeder zu ersetzen.

Eine bevorzugte Ausführung einer radialen Verschiebungssicherung besteht darin, daß am freien Ende des Fußstückes seitliche Vorsprünge angeordnet sind, daß das Fußstück in der einen Verdrehungslage durch die Öffnung des Ankers oder der Wippe paßt und daß in der um 90° gedrehten Verdrehungslage das Fußstück mit seinen Vorsprüngen hinter zugeordnete Hinterschneidungen am Anker oder an der Wippe eingreift.

Eine besondere Ausgestaltung einer axialen Verschiebungssicherung wird dadurch gebildet, daß an der in die Öffnung eingreifenden Stirnseite des Fußstückes eine erste Ankerplatte angeordnet ist, die verschiebungsgesichert an der Rückseite einer Platte der Wippe angeordnet ist, daß unterhalb der ersten Ankerplatte ein Permanentmagnet angeordnet ist, der seinerseits von einer zweiten Ankerplatte abgedeckt ist, die mittels von an den Seitenflächen der Wippe angeordneten Rastnasen axial verschiebungsgesichert und lösbar an der Wippe befestigt sind. Zur Demontage der Umschaltfeder muß also zunächst die von der Rastnase festgehaltene Ankerplatte aus der Wippe gelöst werden, um sonach den Permanentmagnet zu entfernen und um dann die an der Stirnseite des Fußstückes anliegende Ankerplatte zu entfernen.

Erst dann kann das Fußstück der Umschaltfeder um ein kurzes Stück axial einwärts verschoben werden, gedreht werden, um sonach aus der Öffnung der Wippe herausgezogen zu werden.

Weitere zweckmäßige Weiterbildungen der Erfindung sind in den übrigen Unteransprüchen angegeben.

Im folgenden wird die Erfindung anhand von lediglich einen Ausführungsweg darstellende Zeichnungen näher erläutert.

Es zeigen:
Figur 1 Seitenansicht eines bistabilen Relais,
Figur 2 Seitenansicht der Ankerwippe mit eingesetzter Umschaltfeder,
Figur 3 eine um 90° gedrehte Darstellung im Vergleich zu Fig. 2,
Figur 4 Seitenansicht der Ankerwippe ohne Umschaltfeder,
Figur 5 Stirnansicht der Ankerwippe,
Figur 6 Draufsicht auf die Ankerwippe,
Figur 7 Seitenansicht der Umschaltfeder,
Figur 8 Stirnansicht der Umschaltfeder.

Das erfindungsgemäße Relais umfaßt eine Abdeckhaube 1 mit einem Kontaktträgerhalter 2, der einen Kontaktträger 3 aufweist, der drei Klemmschrauben 4 und drei Stück Hohlklemmen 5 aufweist. Der Kontaktträger 3 besteht an seinem oberen Teil aus einem gebogenen Metallbügel, der in einen feststehenden Kontakt 6 übergeht.

Es ist ferner ein weiterer Kontaktträger 7 vorhanden, der ebenfalls einen feststehenden Kontakt 8 aufweist.

Ferner ist eine Umschaltfeder 10 vorhanden, die als Brückenkontakt ausgebildet ist, d. h. sie hat stets Kontakt zu einem feststehenden Mittelkontakt. Die Umschaltfeder 10 sitzt mit ihrem Fußstück in einer Wippe 11, die schwenkbar in einer Lagerplatte 12, die am Magnetteil angenietet ist, befestigt ist.

Zur Stabilisierung des Gehäuses ist ein äußerer, umlaufender Bügel 13 aus Kunststoff vorgesehen. Im Gehäuse ist ferner eine Relaisspule 14 mit Anschlüssen 15 und 16 vorhanden. Die Relaisspule 14 wirkt auf zwei Jochbleche 17, 38. Die Wippe 11 ist durch eine Handhabe 18 verlängert, die durch eine entsprechende Ausnehmung 19 in der Abdeckhaube 1 hindurchgreift, so daß die Wippe handbetätigbar ist.

Die Wippe umfaßt gem. Fig. 2 und 3 bevorzugt ein Kunststoffteil mit einer länglichen Platte 20, in die eine Öffnung 21 eingelassen ist. In der Öffnung 21 sitzt die Umschaltfeder 10 mit einem aus Isoliermaterial bestehenden Fußstück 22. Wichtig hierbei ist, daß der Fuß der Umschaltfeder 10 voll umfänglich von dem Kunststoffmaterial umgeben ist und die Umschaltfeder 10 durch eine Drehbewegung in die Öffnung 21 an der Wippe 11 eingebracht ist. Die Drehbewegung geht hierbei in Pfeilrichtung 23, und das Fußstück wird in der Art einer Bajonettkupplung in diese Öffnung eingesetzt. Die Öffnung ist hierbei mit einer Hinterschneidung 24 versehen, in welche das Fußstück 22 der Umschaltfeder eingreift. Die Hinterschneidung 24 ist in Fig. 6 vergrößert dargestellt.

Die Wippe 11 umfaßt ferner zwei seitliche Lagerarme 25 und 26; an jedem Lagerarm sind nach außen ragende Lagerbolzen 27, 38 angeordnet. Ferner sind unten an jedem Lagerarm 25, 26 verlängerte Rastnasen 29, 30 angeordnet. Zur axialen Sicherung des Fußstückes 22, damit es in Pfeilrichtung 31 nicht herausfällt, ist hinter dem Fußstück 22 im Bereich an der Rückseite der Lagerplatte 20 der Wippe 11 eine Ankerplatte 32 angeordnet, in der Bohrungen angeordnet sind, die auf entsprechend angeordneten Arretierstiften 33, 34 der Platte 20 aufliegt. Ferner ist an der Rückseite der Lagerplatte 20 ein Permanentmagnet 35 angebracht, der von der Rückseite wiederum durch eine doppel-T-förmige Ankerplatte 36 gehalten wird. Die Ankerplatten 32, 36 sind genau gleich. Die Ankerplatte 36 wird rastend von den Rastnasen 29, 30 der Wippe 11 gehalten. Damit wird der Magnet 35 und die erste Ankerplatte 32 axial gegen die Umschaltfeder 10 verspannt. Die Rastnasen 29, 30 sind gem. Fig. 3 mit ihren Rastöffnungen auf die entsprechende Lagerplatte 36 aufgerastet. Ferner sind gem. Fig. 4-6 die Lagerbolzen 27, 28 und die Hinterschneidung 24, im Bereich der Öffnung 21 erkennbar. In Fig. 7 und Fig. 8 ist die Umschaltfeder noch näher dargestellt. Wichtig ist, daß bei dem Fußstück 22 untere Vorsprünge 37 vorhanden sind, die bei einer Drehbewegung in die Hinterschneidungen 24, die kreisförmig im Bereich der Öffnung 21 angelegt sind, eingreifen. Hierdurch ist die gesamte Umschaltfeder gegen eine radiale Verdrehung gesichert und die axiale Verschiebungssicherung wird durch die dahinter angeordnete Lagerplatte 32 mit dem Magneten 35 und der weiteren Lagerplatte 36 bewirkt, die mit den Rastnasen 29, 30 zusammenwirkt.

Statt der Befestigung der Umschaltfeder in der Art einer Bajonettkupplung ist es selbstverständlich möglich, auch andere lösbare Befestigungen der Umschaltfeder mit ihrem Fußstück 22 im Bereich der Öffnung 21 über Schlitze mit entsprechenden Rastnasen zu erreichen.

Bei der Ausführung mit einem bistabilen Relais ergibt sich der zusätzliche Vorteil, daß die Montage der Ankerplatten und des Permanent-Magneten sehr einfach ist.

Bei einem monostabilen Relais bedarf es keiner Wippe mit Permanentmagnet und Lagerplatte, sondern es ist ein einfacher Metallanker vorhanden, in den die Umschaltfeder in der gleichen beschriebenen Art lösbar eingesetzt ist.

Als Variante läßt sich dieses Relais auch in der Ausführung mit einem Arbeitskontakt gestalten, die dann außenliegenden Kontaktträger werden mit der Kontaktbrücke überbrückt. Der Kontaktabstand verdoppelt sich demnach gegenüber der Einmal-Umschalt-Variante.

### ZEICHNUNGS-LEGENDE

1 Abdeckhaube
2 Kontaktträgerhalter
3 Kontaktträger
4 Klemmschraube
5 Hohlklemme
6 feststehender Kontakt
7 Kontaktträger
8 feststehender Kontakt
9 Umschaltfeder
10 Stanzteil i
11 Wippe
12 Lagerplatte
13 Bügel
14 Erregerspule
15 Anschluß
16 Anschluß
17 Jochblech
18 Handhabe
19 Ausnehmung
20 Platte
21 Öffnung
22 Fußstück
23 Pfeilrichtung
24 Hinterschneidung
25 Lagerarm
26 Lagerarm
27 Lagerbolzen
28 Lagerbolzen
29 Rastnase
30 Rastnase
31 Pfeilrichtung
32 Ankerplatte
33 Arretierstift
34 Arretierstift
35 Permanent-Magnet
36 Ankerplatte
37 Vorsprung
38 Jochblech

## Patentansprüche

1. Elektromagnetisches Relais mit einem Antriebssystem mit Erregerspule (14) und Jochblechen (18, 38), die mit einem schwenkbaren Anker einen geschlossenen magnetischen Kreis bilden, wobei eine Umschaltfeder (10), deren Kontaktstücke (9) mit festehenden Kontakten (6, 8) an einem Kontaktträgerhalter (2) zusammenwirken, in unmittelbarer Nähe des Ankers angeordnet und mit diesem verbunden ist, dadurch gekennzeichnet, daß die Umschaltfeder (10) ein angespritzes Fußstück (22) aus Kunststoff aufweist, welches in einer zugeordneten Öffnung (21) des Ankers verdrehungs- und verschiebungsgesichert lösbar befestigt ist.

2. Relais nach Anspruch 1, dadurch gekennzeichnet, daß bei einem polarisierten Relais, das mit einem als schwenkbare Wippe (11) ausgebildeten Anker versehen ist, die Öffnung (21) für die lösbare Befestigung des Fußstücks (22) der Umschaltfeder (10) an einem zur Wippe (11) gehörenden Kunststoffteil ausgebildet ist.

3. Relais nach Anspruch 1 oder 2, dadurch gekennzeichnet, daß das Fußstück (22) der Umschaltfeder (10) in der Öffnung (21) des Ankers oder der Wippe (11) in der Art eines Bajonettverschlusses befestigt ist.

4. Relais nach einem der Ansprüche 1 oder 2, dadurch gekennzeichnet, daß am freien Ende des Fußstücks (22) seitliche Vorsprünge (37) angeordnet sind, daß das Fußstück (22) in der einen Verdrehungslage durch die Öffnung (21) des Ankers oder der Wippe (11) paßt und daß in der um 90° gedrehten Verdrehungslage das Fußstück (22) mit seinen Vorsprüngen (37) hinter zugeordnete Hinterschneidungen (24) am Anker oder an der Wippe (11) eingreift.

5. Relais nach Anspruch 4, dadurch gekennzeichnet, daß die axiale Verschiebungssicherung des Fußstücks (22) im Bereich der Öffnung (21) der. Wippe (11) dadurch gebildet ist, daß an der in die Öffnung (21) eingreifenden Stirnseite des Fußstücks (22) eine erste Ankerplatte (32) angeordnet ist, die verschiebungsgesichert an der Rückseite einer Platte (20) der Wippe (11) angeordnet ist, daß unterhalb der ersten Ankerplatte (32) ein Permanentmagnet (35) angeordnet ist, der seinerseits von einer zweiten Ankerplatte (36) abgedeckt ist, die mittels von an den Seitenflächen der Wippe (11) angeordneten Rastnasen (29, 30) axial verschiebungsgesichert und lösbar an der Wippe (11) befestigt ist.

## Claims

1. Electromagnetic relay comprising an actuating system with an excitation coil (14) and yoke plates (18, 38) which form a closed magnetic circuit with a pivotable armature, wherein a switching spring (10) the contact pieces (9) of which co-operate with stationary contacts (6, 8) on a contact carrier holder (2) is situated in direct proximity to the armature and connected thereto, characterised in that the switching spring (10) has a moulded-on base element (22) of plastics material which is releasably secured in an associated opening (21) of the armature, being held against torsional and sliding displacement therein.

2. A relay according to claim 1, characterised in that in the case of a polarised relay which is provided with an armature constructed as a pivotable rocker (11), the opening (21) for the releasable attachment of the base element (22) of the switching spring (10) is formed in a plastics material element appertaining to the rocker (11).

3. A relay according to claim 1 or 2, characterised in that the base element (22) of the switching spring (10) is secured in the opening (21) of the armature or of the rocker (11) in the manner of a bayonet joint.

4. A relay according to one of the claims 1 or 2, characterised in that lateral projections (37) are arranged at the free end of the base element (22), that the base element passes through the opening (21) of the armature or rocker (11) in one rotational position and that in the rotational position turned through 90°, the base element (22) engages with projections (37) behind associated cut outs (24) on the armature or on the rocker (11).

5. A relay according to claim 4, characterised in that the securing of the base element (22) against axial displacement in the area of the opening (21) of the rocker (11) is established by the fact that a first armature plate (32), which is arranged on the rear side of a plate (20) of the rocker (11) and secured against displacement, is situated on the end face of the base element (22) engaging in the opening (21), that below the first armature plate (32) is arranged a permanent magnet (35) which for its part is covered by a second armature plate (36) which is releasably fastened and secured against axial displacement on the rocker (11) by means of detent projections (29, 30) situated on the lateral surfaces of the rocker.

## Revendications

1. Relais électromagnétique comprenant un système de commande comportant une bobine d'excitation (14) et des tôles de culasse (18, 38), qui forment, avec une armature pivotante, un circuit magnétique fermé, et dans lequel une lame de commutation (10), dont les pièces de contact (9) coopèrent avec des contacts fixes (6, 8) situés sur un support (2) formant porte-contacts, est disposé à proximité immédiate de l'armature et est relié à cette dernière, caractérisé en ce que la lame de commutation (10) possède un pied (22) en matière plastique, qui est moulé par injection et est fixé de manière à être amovible, en étant bloqué contre toute rotation et toute translation, dans une ouverture associée (21) de l'armature.

2. Relais selon la revendication 1, caractérisé en ce que, dans le cas d'un relais polarisé, qui est équipé d'une armature réalisée sous la forme d'une bascule pivotante (11), l'ouverture (21) pour la fixation amovible du pied (22) de la lame de commutation (10) est ménagée dans une pièce en matière plastique faisant partie de la bascule (11).

3. Relais selon la revendication 1 ou 2, caractérisé en ce que le pied (22) de la lame de commutation (10) est fixé dans l'ouverture (21) de l'armature ou de la bascule (11), selon un mode de liaison à baïonnette.

4. Relais selon l'une des revendications 1 ou 2, caractérisé en ce que les parties saillantes latérales (37) sont prévues sur l'extrémité libre du pied (22), en ce que, dans une position angulaire, le pied (22) s'adapte dans l'ouverture (21) de l'armature ou de la bascule (11) et en ce que, dans la position angulaire décalée de 90°, le pied (22) vient en prise, par ses parties saillantes (37), derrière des échamcrures associées (24) ménagées sur l'armature ou sur la bascule (11).

5. Relais selon la revendication 4, caractérisé en ce que le système empêchant une translation axiale du pied (22) au voisinage de l'ouverture (21) de la bascule (11) est conçu de telle sorte que sur la face frontale, qui pénètre dans l'ouverture (21), du pied (22), se trouve disposée une première plaque d'armature (32), qui est montée, avec un blocage en translation, sur la face arrière d'une plaque (20) de la bascule (11), etqu'au-dessous de la première plaque d'armature (32) se trouve disposé un aimant permanent (35), qui, pour sa part, est recouvert par une seconde plaque d'armature (36), qui est immobilisée en translation axiale et est fixée de façon amovible sur la bascule (11) au moyen de becs d'encliquetage (29, 30) situés sur les faces latérales de la bascule (11).
